# EUROPÄISCHE PATENTSCHRIFT

(11) **EP 1 279 829 B1**
(45) Veröffentlichungstag und Bekanntmachung des Hinweises auf die Patenterteilung: **13.12.2006**
(21) Anmeldenummer: 02013625.5
(22) Anmeldetag: 19.06.2002
(51) Int. Cl.: F02P 19/02

(54) **Verfahren und Vorrichtung zum Steuern der Aufheizung der Glühkerzen eines Dieselmotors**
Method and apparatus for controlling the heating of glow plugs in a Diesel engine
Méthode et dispositif de commande du chauffage de bougies à incandescence pour un moteur Diesel

(30) Priorität: 24.07.2001 DE 10135880
(43) Veröffentlichungstag der Anmeldung: 29.01.2003
(73) Patentinhaber: Beru AG, 71636 Ludwigsburg (DE); AUDI AG, 85045 Ingolstadt (DE)
(72) Erfinder: Toedter, Olaf, 75045 Wössingen (DE); Schmitz, Heinz-Georg, 71672 Marbach (DE); Uhl, Günther, 74921 Helmstadt-Bargen (DE); Kornher, Harry, 74889 Sinsheim (DE)
(74) Vertreter: Wilhelms, Rolf E.

(56) Entgegenhaltungen:
- DE-A- 19 949 498
- US-A- 4 300 491
- US-A- 5 507 255
- US-A- 6 148 258
- HOUBEN H ET AL: "DAS ELEKTRONISCH GESTEUERTE GLUEHSYSTEM ISS FUER DIESELMOTOREN" MTZ MOTORTECHNISCHE ZEITSCHRIFT, FRANCKH'SCHE VERLAGSHANDLUNG,ABTEILUNG TECHNIK. STUTTGART, DE, Bd. 61, Nr. 10, Oktober 2000 (2000-10), Seiten 668-670,672, XP000965961 ISSN: 0024-8525

## Beschreibung

Die Erfindung betrifft ein Verfahren und eine Vorrichtung zum Steuern der Aufheizung der Glühkerzen eines Dieselmotors nach dem Gattungsbegriff des Patentanspruchs 1 bzw. Patentanspruchs 3.

Ein derartiges Verfahren und eine derartige Vorrichtung, die aus der US-A-6,148,258 bzw. der US-A-5,507,255 bekannt sind, dienen dazu, die Glühkerzen auf eine Solltemperatur zu bringen, bei der der Motor gestartet werden kann.

Aus MTZ 10/2000 "Das elektronisch gesteuerte Glühsystem ISS für Dieselmotoren" ist ein Verfahren zum Steuern der Aufheizung der Glühkerzen eines Diesemotors bekannt, bei dem der Glühbefehl oder die Glühanforderung nach abgeschlossener Initialisierung der Motorsteuerung, nach erfolgter Bestimmung der Temperatur der Motorelemente über die Motorsteuerung und anschließendem erfolgreichen Aufbau einer Kommunikation zwischen der Motorsteuerung und dem Glühsteuergerät gegeben wird.

Da bei diesem Verfahren die Motorsteuerung erst nach erfolgter Initialisierung einen Glühbefehl an das Glühsteuergerät abgeben kann, wird durch die Zeit der Initialisierung der Motorsteuerung und der Befehlsübertragung die Aktivierung der Glühkerzen, das heißt der Beginn der Aufheizung der Glühkerzen verzögert, so daß viel Zeit bis zu den ersten erfolgreichen Zündungen des Motors vergeht.

Es ist auch vorgeschlagen worden, das Öffnen der Türen des Fahrzeuges, das mit dem Dieselmotor ausgerüstet ist, als Startsignal für das Aufheizen der Glühkerzen zu nutzen. Dieses Verfahren hat jedoch den Nachteil, daß das Öffnen der Türen oft nicht mit einem gewünschten Motorstart verbunden ist und daher die Anzahl der Aufheizvorgänge der Glühkerzen unnötig erhöht und deren Lebensdauer reduziert wird.

Die der Erfindung zugrunde liegende Aufgabe besteht demgegenüber darin, ein Verfahren und eine Vorrichtung der eingangs genannten Art anzugeben, mit denen die für die Aufheizung der Glühkerzen benötigte Zeit verringert werden kann.

Diese Aufgabe wird gemäß der Erfindung durch das Verfahren nach dem Patentanspruch 1 und die Vorrichtung nach dem Patentanspruch 3 gelöst.

Bei dem erfindungsgemäßen Verfahren und der erfindungsgemäßen Vorrichtung wird erforderlichenfalls mit der Aufheizung der Glühkerzen unmittelbar auf ein Signal zum Starten des Motors, z. B. nach dem Anschalten der Zündung begonnen, nachdem die Motortemperatur ermittelt und zu einem Glühbefehl ausgewertet worden ist. Da somit der erfolgreiche Abschluß der Initialisierung der Motorsteuerung nicht abgewartet werden muß und die Temperaturermittlung unabhängig von der Motorsteuerung selbständig von der Glühsteuerung durchgeführt wird, läßt sich die zum Aufheizen der Glühkerzen benötigte Zeit im typischen Fall um beispielsweise 500 ms reduzieren.

Bevorzugte Weiterbildungen und Ausgestaltungen des erfindungsgemäßen Verfahren und der erfindungsgemäßen Vorrichtung sind Gegenstand der Patentansprüche 2 und 4 bis 6.

Im Folgenden wird anhand der zugehörigen Zeichnungen ein besonders bevorzugtes Ausführungsbeispiel des erfindungsgemäßen Verfahrens und der erfindungsgemäßen Vorrichtung näher beschrieben.

Es zeigen
Figur 1 eine perspektivische Ansicht der Anordnung eines Glühsteuergerätes im Motorraum eines Dieselmotors und
Figur 2 in einem Zeitdiagramm ein Beispiel des erfindungsgemäßen Verfahrens.

Wie es in Figur 1 dargestellt ist, umfaßt die erfindungsgemäße Vorrichtung zum Steuern der Aufheizung der Glühkerzen eines Dieselmotors eine Glühsteuerung 1, die einen Glühbefehl zum Aufheizen der Glühkerzen erzeugt, wenn die Motortemperatur unter einem vorgegebenen Wert liegt. Zum Ermitteln der Motortemperatur ist bei dem in Figur 1 dargestellten Ausführungsbeispiel ein interner, in der Glühsteuerung 1 vorgesehener Temperatursensor vorgesehen, der die Glühsteuerschaltungsträgertemperatur ermittelt, die gleich der Temperatur einer Kontaktfläche, beispielsweise des Bodenbleches des Gehäuses der Glühsteuerung 1, ist, mit dem die Glühsteuerung 1 direkt am Motorblock 2 thermisch mit dem Motor verbunden angeordnet ist. Das Ausgangssignal des Temperatursensors entspricht daher der Motortemperatur.

In Abhängigkeit von diesem Temperaturwert entscheidet die Glühsteuerung 1 selbständig, ob mit dem Aufheizen der Glühkerzen begonnen wird oder nicht.

Alternativ zu der Verwendung eines internen Temperatursensors kann auch ein externer Temperatursensor an einer entsprechenden Stelle im Motorraum angebracht sein, so daß er einen Wert ermittelt, der eine Aussage über die Motortemperatur ermöglicht. Das Ausgangssignal dieses externen Temperatursensors liegt dann an der Glühsteuerung. Die Verwendung eines internen Temperatursensors ist jedoch wegen der Einsparung eines weiteren externen Sensors und seiner Verkabelung sowie aufgrund der guten thermischen Kopplung zwischen der Glühsteuerung und dem Motor bevorzugt.

Die Arbeit der oben beschriebenen Vorrichtung zum Steuern der Aufheizung der Glühkerzen beginnt beim Anliegen eines Startsignals, z. B. wenn die Zündung des Motors eingeschaltet wird. Somit kann mit der Aufheizung der Glühkerzen bei kaltem Motor schon während der Initialisierungszeit der Motorsteuerung begonnen werden. Die elektrische Versorgung der Glühsteuerung erfolgt über einen entsprechenden Anschluß, beispielsweise die Klemme 15, wobei die Tatsache, daß an dieser Klemme eine Spannung liegt, als Startsignal oder Betriebsbeginn interpretiert werden kann. Es kann aber auch ein dezidiertes Startsignal verwandt werden, das bei der Anschaltung der Zündung erzeugt wird.

Wenn ein derartiges Startsignal anliegt und die von dem Sensor ermittelte Motortemperatur unter einem vorgegebenen Wert von beispielsweise 5° Celsius liegt, wird das Aufheizen von der Glühsteuerung selbstätig ausgelöst. Durch ein dezidiertes Startsignal, beziehungsweise der Tatsache, daß an der Versorgungsklemme für die Glühsteuerung eine Spannung liegt, wird sichergestellt, daß mit dem Aufheizen der Glühkerzen nur dann begonnen wird, wenn tatsächlich das Starten des Motors beabsichtigt ist.

Im Folgenden wird anhand von Figur 2 ein Beispiel des Ablaufes des erfindungsgemäßen Verfahrens näher beschrieben.

Wie es in Figur 2 in einem Zeitdiagramm dargestellt ist, wird mit dem Aufheizen der Glühkerzen durch die Glühsteuerung automatisch begonnen, wenn der vom Temperatursensor ermittelte Wert der Motortemperatur den vorgegebenen Wert von beispielsweise 5° Celsius unterschreitet und ein Startsignal anliegt. Der Aufheizvorgang beginnt somit schon während der Initialisierungsphase der Motorsteuerung, da für die Temperaturermittelung wesentlich weniger Zeit als für die Initialisierung der Motorsteuerung benötigt wird.

Wie es in Figur 2 weiterhin dargestellt ist, wird die Steuerung der Aufheizung der Glühkerzen nach erfolgreichem Abschluß der Initialisierung der Motorsteuerung von dieser übernommen, sobald eine Kommunikation zwischen der Motorsteuerung und der Glühsteuerung aufgebaut ist. Das Aufheizen der Glühkerzen wird dann durch Befehle der Motorsteuerung beendet oder neu definiert. Falls das nicht der Fall ist, das heißt, wenn die Initialisierung der Motorsteuerung nicht erfolgreich abgeschlossen werden konnte und/oder keine Kommunikation zur Glühsteuerung aufgebaut wurde, wird der Aufheizvorgang nach einer bestimmten Zeit selbstätig beendet. Für die Umschaltung zwischen der Steuerung der Aufheizung durch Glühsteuerung und die Motorsteuerung ist ein entsprechendes Umschaltglied vorgesehen, die Beendigung des Aufheizen der Glühkerze nach einer bestimmten Zeitintervall wird über ein dementsprechendes Zeitglied gesteuert.

Es ist bevorzugt, daß zur Optimierung des Anlassens des Motors nach der Aufnahme der Kommunikation zwischen der Motorsteuerung und der Glühsteuerung der aktuelle Zustand der Glühkerzen an die Motorsteuerung rückgemeldet wird, so daß die Motorsteuerung dann unter Einbeziehung weiterer Faktoren darüber entscheidet, ob ein Anlassen des Motors ausgelöst wird oder ob noch abgewartet wird, bis die Glühkerzen eine bestimmte Temperatur von beispielsweise 800° Celsius mit Sicherheit erreicht haben.

Der oben beschriebene Betriebsablauf wird im Folgenden anhand eines konkreten Beispiels näher erläutert:

Der Fahrer eines Fahrzeuges erzeugt mit seinem Zündschlüssel beim Anschalten der Zündung ein Motorstartsignal. Dieses Signal kann auch in anderer Weise erzeugt werden. Dieses Signal kann beispielsweise darin bestehen, daß am Versorgungsanschluß zur Aktivierung des Anlassers des Motors, der Motorsteuerung und anderer Komponenten eine Spannung liegt. Es kann aber auch ein dezidiertes Startsignal sein, das an der Motorsteuerung, der Glühsteuerung und weiteren Komponenten liegt. Dieses Signal wird ausgewertet und nach Ablauf von Überprüfungsroutinen wird ein dem aktuellen Zustand des Motors angepaßter Anlaßvorgang durchgeführt. Das Startsignal liegt nicht nur an der Motorsteuerung sondern auch an der Glühsteuerung. Diese wird dadurch initialisiert und ermittelt anschließend die aktuelle Temperatur des Motors entweder über einen intern eingebauten Temperatursensor oder über einen externen Temperatursensor, der zum Beispiel im Motorblock in Kontakt mit dem Kühlwasser eingebaut sein kann. Wird ein interner Temperatursensor verwendet, ist es vorteilhaft, eine gute thermische Kopplung zwischen der Glühsteuerung und dem Motor herbeizuführen, indem beispielsweise die Glühsteuerung mit ihrer Metallbodenplatte am Motorblock angebracht ist. Wird der in der Glühsteuerung vorgegebene Wert für die Motortemperatur von beispielsweise 5° Celsius unterschritten, löst die Glühsteuerung unmittelbar das Aufheizen der Glühkerzen aus. Während die Glühkerzen bereits bestromt werden, wird gleichzeitig die Motorsteuerung initialisiert, so daß sie nach Ablauf der Überprüfungsroutinen die Kraftstoffeinspritzung beziehungsweise das Anlassen des Motors freigibt.

Im typischen Fall benötigt die Motorsteuerung für ihre Initialisierung eine Zeit, die um 300 bis 500 ms länger als die Initialisierungszeit der Glühsteuerung ist. Diese Zeit kann somit bei der Aufheizung der Glühkerzen eingespart werden. Nach Abschluß der Initialisierung der Motorsteuerung kann die Motorsteuerung mit der Glühsteuerung kommunizieren und die weiteren Befehle für das Aufheizen der Glühkerzen an die Glühsteuerung übermitteln. Es ist weiterhin möglich, daß der Zustand der Glühkerzen abgefragt wird und das Anlassen des Motors beispielsweise erst dann durch die Motorsteuerung freigegeben wird, wenn die Glühkerzen eine Temperatur von zum Beispiel 800° Celsius mit Sicherheit überschritten haben. In dieser Weise kann das Anlaßverhalten bezüglich der Anlaßzeit, der Schadstoffemission u.s.w. optimiert werden. Sollte bei Vorliegen eines Startsignals kein weiterer Befehl von der Motorsteuerung kommen, schaltet die Glühsteuerung das Aufheizen der Glühkerzen nach einer in der Glühsteuerung vorgegebenen Zeit von beispielsweise 20 s wieder aus.

Bei dem erfindungsgemäßen Verfahren und der erfindungsgemäßen Vorrichtung kann die Zeit verkürzt werden, die bis zu der ersten erfolgreichen Zündung des Dieselmotors bei seinem Kaltstart bei Verwendung einer Glühsteuerung insbesondere beim direkten Anlassen des Motors ohne explizites Vorglühen vergeht. Während dieser Zeit wird das Bordnetz des Fahrzeuges nur durch die Aufheizung der Glühkerzen und gegebenenfalls den Anlasser belastet. Durch eine schnelle Reduktion des Strombedarfs bei einem Glühsystem mit selbstregelnden Glühkerzen wird das Bordnetz in der Startphase entlastet. Es ist weiterhin ein emissionsärmeres Anlassen mit dem Zündschlüssel, das heißt ein Anlassen ohne explizites Vorglühen möglich, da insbesondere weniger unverbrannte Kraftstoffe im Abgasstrahl auftreten. Die Lebensdauer der Glühkerzen kann durch eine Verringerung der Aufheizvorgänge auf das notwendige Maß im Gegensatz zu den Verfahren erhöht werden, bei denen der Aufheizvorgang bereits beim Öffnen einer Fahrzeugtür ausgelöst wird. Das Anlassen des Motors kann weiterhin in Hinblick auf die Anlaßfreigabe erst nach Erreichen einer bestimmten Temperatur optimiert werden. Falls der Motor über den Zündschlüssel nicht angelassen werden soll oder dieser Wunsch nach Anlassen des Motors unterdrückt wird, kann mit der gewonnenen Zeitspanne das Aufheizen der Glühkerzen moderater durchgeführt werden.

## Patentansprüche

1. Verfahren zum Steuern der Aufheizung der Glühkerzen eines Dieselmotors, bei dem auf ein Signal zum Starten des Motors die Motortemperatur parallel zu und unabhängig von der Initialisierung der Motorsteuerung ermittelt und ein Glühbefehl erzeugt wird, wenn die in dieser Weise ermittelte Motortemperatur unter einem vorgegebenen Wert liegt, **dadurch gekennzeichnet, daß** nach Abschluß der Initialisierung der Motorsteuerung die Steuerung der Aufheizung der Glühkerzen von der Motorsteuerung übernommen wird.

2. Verfahren nach Anspruch 1, **dadurch gekennzeichnet, daß** während der Steuerung der Aufheizung der Glühkerzen durch die Motorsteuerung Informationen über den Zustand der Glühkerzen an die Motorsteuerung rückgemeldet werden.

3. Vorrichtung zum Steuern der Aufheizung der Glühkerzen eines Dieselmotors mit einer Glühsteuerung, die auf ein Signal zum Starten des Motors einen Glühbefehl zum Aufheizen der Glühkerzen erzeugt, wenn die Motortemperatur unter einem vorgegebenen Wert liegt, und mit einem von der Motorsteuerung unabhängigen Temperatursensor, der die Motortemperatur ermittelt und dessen Ausgangssignal an der Glühsteuerung liegt **gekennzeichnet durch** eine Umschalteinrichtung zum Umschalten von der Glühbefehlsgabe **durch** die Glühsteuerung auf die Glühbefehlsgabe **durch** die Motorsteuerung, die auf den Abschluß der Initialisierung der Motorsteuerung und den Beginn einer Kommunikation zwischen der Motorsteuerung und der Glühsteuerung anspricht.

4. Vorrichtung nach Anspruch 3, **dadurch gekennzeichnet, daß** der Temperatursensor so angeordnet ist, daß er die Temperatur des Glühsteuerschaltungsträger ermittelt, der in thermischen Kontakt mit dem Motor angebracht ist.

5. Vorrichtung nach Anspruch 3, **dadurch gekennzeichnet, daß** ein externer Temperatursensor von der Glühsteuerung getrennt vorgesehen ist.

6. Vorrichtung nach Anspruch 3, **gekennzeichnet durch** ein Zeitglied, das bei fehlender Kommunikation zwischen der Motorsteuerung und der Glühsteuerung den Glühbefehl nach Ablauf eines vorgegebenen Zeitintervalls aufhebt.

## Claims

1. Method for controlling the heating of the glow plugs in a diesel engine, wherein upon a signal to start the engine, the engine temperature is determined in parallel with and independently of the initialising of the engine control system and a glow command is generated if the engine temperature determined in this way lies below a predetermined value, **characterised in that**, following completion of the initialising of the engine control system, the controlling of the heating of the glow plugs is taken over by the engine control system.

2. Method according to claim 1, **characterised in that** during controlling of the heating of the glow plugs by the engine control system, information about the condition of the glow plugs is fed back to the engine control system.

3. Device for controlling the heating of the glow plugs in a diesel engine, having a glow control system which, upon a signal to start the engine, generates a glow command for heating the glow plugs if the engine temperature lies below a predetermined value, and having a temperature sensor which is independent of the engine control system, said temperature sensor determining the engine temperature and its output signal being applied to the glow control system, **characterised by** a switch-over apparatus for switching over from issuing of the glow command by the glow control system to issuing of the glow command by the engine control system, which responds on conclusion of the initialising of the engine control system and starting of communication between the engine control system and the glow control system.

4. Device according to claim 3, **characterised in that** the temperature sensor is arranged such that it determines the temperature of the glow control circuit carrier, which is brought into thermal contact with the engine.

5. Device according to claim 3, **characterised in that** an external temperature sensor separate from the glow control system is provided.

6. Device according to claim 3, **characterised in that** a time member which, given a lack of communication between the engine control system and the glow control system, cancels the glow command following expiry of a predetermined time interval.

## Revendications

1. Procédé de commande du chauffage des bougies de préchauffage d'un moteur diesel, dans lequel, en réponse à un signal d'intention de démarrage du moteur, la température du moteur est détectée parallèlement à et indépendamment de l'initialisation du système de commande du moteur, et une instruction de préchauffage est produite si la température du moteur détectée de cette manière est inférieure à une valeur prescrite, **caractérisé en ce qu'**une fois terminée l'initialisation du système de commande du moteur, le chauffage des bougies de préchauffage est pris en charge par le système de commande du moteur.

2. Procédé selon la revendication 1, **caractérisé en ce que** pendant la commande du chauffage des bougies de préchauffage par le système de commande du moteur, les informations concernant l'état des bougies de préchauffage reviennent au système de commande du moteur.

3. Dispositif de commande du chauffage des bougies des préchauffage d'un moteur diesel, comportant un système de commande du préchauffage qui, en réponse à un signal d'intention de démarrage du moteur, produit une instruction de préchauffage pour le chauffage des bougies de préchauffage si la température du moteur est inférieure à une valeur prescrite, et comportant un capteur thermique indépendant du système de commande du moteur, qui détecte la température du moteur et dont le signal de sortie est présent au niveau du système de commande du préchauffage, **caractérisé par** un dispositif de commutation pour la commutation de l'émission de l'instruction de préchauffage par le système de commande du préchauffage à l'émission de l'instruction de préchauffage par le système de commande du moteur, qui correspond à l'achèvement de l'initialisation du système de commande du moteur et au début d'une communication entre le système de commande du moteur et le système de gestion du préchauffage.

4. Dispositif selon la revendication 3, **caractérisé en ce que** le capteur thermique est disposé de telle manière qu'il détecte la température du support de circuit du système de commande du préchauffage, qui est mis en contact thermique avec le moteur.

5. Dispositif selon la revendication 3, **caractérisé en ce qu'**est prévu un capteur thermique externe du système de commande du préchauffage.

6. Dispositif selon la revendication 3, **caractérisé par** un élément de temporisation qui, en l'absence de communication entre le système de commande du moteur et le système de commande du préchauffage, annule l'instruction de préchauffage à la fin d'un intervalle de temps prescrit.
